# EUROPÄISCHE PATENTSCHRIFT

(11) **EP 0 449 124 B1**
(45) Veröffentlichungstag und Bekanntmachung des Hinweises auf die Patenterteilung: **24.05.1995**
(21) Anmeldenummer: 91104485.7
(22) Anmeldetag: 22.03.1991
(51) Int. Cl.: F28D 7/02, F28D 7/10, F28F 1/36

(54) **Ringspaltwärmetauscher**
Annular space heat exchanger
Echangeur de chaleur à espace annulaire

(30) Priorität: 29.03.1990 DE 4010151
(43) Veröffentlichungstag der Anmeldung: 02.10.1991
(73) Patentinhaber: Vogt, Hubert, D-77694 Kehl (DE)
(72) Erfinder: Vogt, Hubert, D-77694 Kehl (DE)
(74) Vertreter: Wehser, Wulf, Dipl.-Ing.

(56) Entgegenhaltungen:
- EP-A- 0 062 691
- WO-A-82/00343
- GB-A- 605 241
- GB-A- 787 010

## Beschreibung

Die Erfindung betrifft einen Ringspaltwärmetauscher, der aus vier konzentrisch ineinander angeordneten Rohren besteht, so daß sich zwischen den einzelnen Rohren Ringspalte oder Ringkammern ergeben, von denen der jeweils innere Ringspalt von dem Wärmträger und der jeweils äußere von dem wärmeaufnehmenden Medium durchströmt sind, wobei der Wärmeträger Gas und das wärmeaufnehmende Medium ein flüssiges Medium ist.

Es sind Ringspaltwärmetauscher mit drei konzentrisch ineinander angeordneten Rohren bekannt die ein inneres Rohr und zwei daran nach außen anschließende Ringkammern bilden. Die innere Ringkammer wird von dem gasförmigen Wärmeträger durchströmt, während die äußere Ringkammer von dem wärmeaufnehmenden Medium, also einer Flüssigkeit, beispielsweise Wasser, durchströmt wird. Das innere Rohr ist an beiden Stirnseiten verschlossen und enthält kein Medium.

Nachteilig bei diesem bekannten Ringspaltwärmetauscher ist es, daß aufgrund der entlang der Rohrachse laufenden Strömung der Wärmeübergang zwischen den beiden Ringkammern zu wünschen übrigläßt, weil das wärmetragende Medium innerhalb seiner ihm zugeordneten Kammer nur eine vergleichsweise geringe Verweildauer hat (normale Strömungsgeschwindigkeit vorausgesetzt) und weil während dieses Durchströmens, das zum Teil laminar sein kann, die Wandungskontakte nicht in erforderlichem Maße gegeben sind.

Um diesen Mängeln Rechnung zu tragen, ist bereits ein Ringspaltwärmetauscher bekannt geworden, bei welchem die innere, das wärmetragende Medium enthaltende Ringkammer einen sehr geringen Querschnitt hat, um stark turbulente Strömungen innerhalb dieser Ringkammer zu erzeugen und gleichzeitig die Strömungsgeschwindigkeit zu erhöhen, damit ein inniger Wandungskontakt gegeben ist.

Nachteilig bei diesem bekannten Ringspaltwärmetauscher ist es aber, daß die Strömungswiderstände in der inneren Ringkammer sehr hoch werden, so daß ein solcher Wärmetauscher nicht an beliebige Maschinen mit unterschiedlichen Ausgangsdrücken angeschlossen werden kann.

Durch die EP-A-62691 ist ein Wärmetauscher bekannt, der aus vier konzentrischen Rohren besteht, wobei, zur Erzwingung einer wendelförmigen Strömung, in allen Ringkammern eine Drahtwendel vorgesehen ist.

Der Erfindung liegt demgemäß die Aufgabe zugrunde, einen Wärmetauscher der eingangs genannten Art so auszubilden, daß bei universeller Verwendbarkeit des Wärmetauschers für einen möglichst vollständigen Wärmeübergang gesorgt wrid. Außerdem soll der Wärmetauscher mit möglichst geringem Fertigungsaufwand herstellbar sein.

Diese Aufgabe wird erfindungsgemäß durch die Merkmale des Anspruches 1 gelöst.

Hierdurch wird erreicht, daß der gasförmige Wärmeträger eine hohe Verweildauer im Wärmetauscher hat, weil der aufgrund der wendelförmigen Strömung zurückzulegende Weg ein Vielfaches von dem Weg betragen kann, den das wärmetragende Medium bei einem geraden Durchlauf, wie bei den bekannten Wärmetauschern, zurücklegen muß.

Ein weiterer Vorteil der erfindungsgemäßen Anordnung besteht darin, daß der so gebildete Kanalquerschnitt der inneren Ringkammer normale Abmessungen aufweisen kann, so daß der erfindungsgemäße Wärmetauscher an beliebige Motoren od. dgl. angeschlossen werden kann.

Vorteilhaft ist es weiter, daß aufgrund der durch die wendelförmige Strömung gegebenenfalls verstärkten Zentrifugalkräfte die Wärmeübertragung vom wärmetragenden Medium in der inneren Ringkammer zu dem wärmeaufnehmenden Medium in der äußeren Ringkammer weiter verbessert wird, weil die außen liegende Wandung vom wärmetragenden Medium stärker beaufschlagt wird als die innere.

Eine solche Anordnung gemäß der Erfindung ermöglicht es, ohne das Volumen des Wärmetauschers nennenswert zu steigern, die Wärmetauscherflächen erheblich zu vergrößern, so daß der Wirkungsgrad des erfindungsgemäßen Wärmetauschers weiter verbessert wird.

Bei einer solchen Anordnung ist es zweckmäßig, wenn das wärmetragende Medium und das wärmeaufnehmende Medium sich im Gegenstrom bewegen, da auf diese Weise die Wärmeaufnahme durch das flüssige Medium verbessert wird.

Die erfindungsgemäßen Vorteile sind auch mit einem anderen bekannten Wärmetauscher nicht erreichbar, der als sogeannter Rohrbündelwärmetauscher bekannt ist. Bei diesem Wärmetauscher sind mehrere kleinere Querschnitte (Rohrbündel) innerhalb eines größeren Rohres angeordnet, wobei die Rohre des Rohrbündels vom wärmetragenden Medium durchströmt werden können; während sie an ihren Außenflächen vom wärmeaufnehmenden Medium umströmt werden. Umgekehrt können die Rohre des Rohrbündels auch vom wärmeaufnehmenden Medium durchströmt und vom wärmetragenden Medium umströmt werden. Die Umströmung der Rohre des Rohrbündels mit dem wärmetragenden oder dem wärmeaufnehmenden Medium wird durch Leitbleche herbeigeführt, welche in den Raum des das Rohrbündel enthaltenden größeren Rohres hineinragen und damit für eine Queranströmung des Rohrbündels sorgen. Ein solcher Wärmetauscher ist aufwendig und teuer.

Besonders vorteilhaft ist es weiter, wenn der erfindungsgemäße Wärmetauscher wenigstens in der mittleren Ringkammer, die der Aufnahme des wärmetragenden Mediums dient, mit wendelförmig angeordneten Strömungskanälen versehen ist, die eine Zwangsführung für das wärmetragende Medium herbeiführen. Diese Strömungskanäle werden zweckmäßigerweise durch in einer Ebene rechtwinklig zur Rohrachse sich erstreckende Bleche gebildet, die aus ringförmigen Blechabschnitten hergestellt sein können, welche aufgebogen werden und entsprechend der Länge des jeweiligen Ganges miteinander und mit der Außenfläche des Rohres verschweißt werden. Auf diese Weise entsteht eine Schnecke, die der Führung des wärmetragenden Mediums, also des Gases, dient.

Die Außenkanten dieser Schnecke können einen geringfügigen Abstand zur Innenfläche des nächstäußeren Rohres haben, damit die Rohre leicht ineinander eingesetzt werden können.

Wie Versuche überraschenderweise gezeigt haben, hat der so gebildete Spalt zwischen den Außenkanten der Bleche und der Innenfläche des zugehörigen Rohres praktisch keinen Einfluß auf den Wirkungsgrad des Wärmetauschers.

Obwohl es an sich genügt, wenn lediglich die mittlere Ringkammer mit derartigen wendelförmigen Kanälen versehen ist, kann es weiter vorteilhaft sein, auch die beiden übrigen Ringkammern mit derartigen Leitblechen zu versehen, so daß auch das wärmeaufnehmende Medium einen längeren Wandungskontakt mit dem Wärmetauscher hat.

Vorteilhaft ist es schließlich, wenn die Querschnitte der schrauben- oder wendelförmigen Kanäle wenigstens innerhalb der mittleren Ringkammer für das wärmetragende Medium sich vom Gaseintritt bis zum Gasaustritt verringern, um die zunehmende Dichte infolge des Wärmeverlustes so auszugleichen, daß die Austrittsgeschwindigkeit konstant bleibt.

Die Schneckenteile können durch Schweißen mit den Rohren verbunden sein.

Um einen größeren Durchsatz zu erreichen, kann es zweckmäßig sein, die wendelförmig angeordneten Strömungskanäle mehrgängig, vorzugsweise zweigängig, auszubilden.

Die Erfindung wird im folgenden anhand von Ausführungsbeispielen in der Zeichnung näher erläutert.
- Fig. 1: zeigt in schematischer Darstellung im Schnitt eine Ausführungsform des erfindungsgemäßen Wärmetauschers.
- Fig. 2: ist der schematische Schnitt II-II nach Fig. 1.
- Fig. 3: zeigt in perspektivischer Darstellung den Wärmetauscher und verdeutlicht die Strömung des wärmetragenden Mediums.
- Fig. 4: ist eine Darstellung ähnlich Fig. 3 und zeigt die Anordnung der die wendelförmigen Kanäle begrenzenden Wandungen.
- Fig. 5: ist eine Darstellung ähnlich Fig. 1 und zeigt im Schnitt die Anordnung der Kanalwandungen gemäß Fig. 4 und weiterer Kanalwandungen für das wärmeaufnehmende Medium.
- Fig. 6: ist eine Ansicht ähnlich Fig. 1 und zeigt den Aufbau des Wärmetauschers im einzelnen.
- Fig. 7: ist die Ansicht VII-VII nach Fig. 6.
- Fig. 8: zeigt im Teilschnitt eine zweigängige Ausbildung der wendelförmigen Ringkammern.

In den Figuren 1 und 2 ist ein erfindungsgemäß ausgebildeter Ringspaltwärmetauscher 1 dargestellt, der aus vier konzentrisch ineinander angeordneten Rohren 2 bis 5 besteht, wobei das innere Rohr 2 an seinen Stirnseiten 6 verschlossen ist. Die Rohre 2 bis 5 schließen Ringkammern 7 bis 9 ein, wobei das wärmetragende Medium, ein Gas, durch die mittlere Ringkammer 8 und das wärmeaufnehmende Medium, eine Flüssigkeit, durch die inneren und äußeren Ringkammern 7 und 9 strömt.

Beim dargestellten Ausführungsbeispiel strömt das wärmetragende Medium in Richtung des Pfeiles 10 in die Ringkammer 8 hinein und tritt aus dieser in Richtung des Pfeiles 11 wieder hinaus. Das wärmeaufnehmende Medium strömt durch die innere Ringkammer 7 und die äußere Ringkammer 9 in Richtung der Pfeile 12 und 13 in die Ringkammern hinein und tritt in Richtung der Pfeile 14 und 15 aus diesen wieder heraus. Das wärmetragende Medium bewegt sich also beim dargestellten Ausführungsbeispiel im Gegenstrom zum wärmeaufnehmenden Medium. Eine Bewegung dieser Medien im Gleichstrom ist möglich.

Wie sich insbesondere aus Fig. 2 ergibt, wird das wärmetragende Medium in der mittleren Ringkammer 8 einer das Medium um das innere Rohr 2 herumführenden wendelförmigen (schraubenförmigen) Strömung in Richtung des Pfeiles 16 unterworfen. Die im Gegenstrom sich in Richtung der Pfeile 17 und 18 bewegenden wärmeaufnehmenden Medien können gegebenenfalls ebenfalls einer sie um das innere Rohr 2 herumführenden wendelförmigen Bewegung innerhalb ihrer Ringkammern 7 und 9 unterworfen sein.

Fig. 3 zeigt in perspektivischer Darstellung den Wärmetauscher 1 gemäß den Figuren 1 und 2 und verdeutlicht diese Verhältnisse. Das gasförmige wärmetragende Medium wird in Richtung der angedeuteten Strömungslinie 19 (vgl. auch Pfeil 20) um die Rohre 2 bzw. 3 herumgeführt, so daß der der Erfindung zugrunde liegende Wärmetauschereffekt eintritt. Diese wendelförmige Strömung 19 läuft in der Ringkammer 8 ab, während die Ringkammern 7 und 9 mit dem wärmeaufnehmenden Medium beaufschlagt werden, welches - wie dargelegt - seinerseits einer wendelförmigen Bewegung unterworfen sein kann.

Fig. 4 ist eine perspektivische Darstellung ähnlich Fig. 3 und verdeutlicht die Ausbildung von wendelförmig angeordneten Strömungskanälen 21, welche eine Zwangsführung des wärmetragenden Mediums herbeiführen. Diese Strömungskanäle 21 sind durch in einer Ebene rechtwinklig zur Rohrachse 22 sich erstreckende Bleche 23 gebildet, die seitliche Kanalwandungen 24 (vgl. Fig. 6) darstellen, durch welche das wärmetragende Medium geführt wird. Die Bleche 23 können aus ringförmigen Blechabschnitten hergestellt sein, welche aufgebogen werden und entsprechend der Länge des jeweiligen Ganges miteinander und mit der Außenfläche des Rohres 3 verschweißt werden. Auf diese Weise entsteht eine Schnecke 25, die der Führung des wärmetragenden Mediums dient.

Fig. 5 ist ein Schnitt ähnlich Fig. 1 und verdeutlicht den Aufbau der Strömungskanäle 21 für den Fall, daß sowohl für das wärmetragende Medium als auch für das wärmeaufnehmende Medium eine wendelförmige Strömung vorgesehen ist. In diesem Fall können neben den wendelförmigen Strömungskanälen 21 für das wärmetragende Medium auch in den beiden Ringkammern 7 und 9, welche die mittlere Ringkammer 8 einschließen, schneckenförmige Kanalwandungen 26 und 27 vorgesehen sein, die die wendelförmige Bewegung des wärmeaufnehmenden Mediums herbeiführen. Die Leitungen 28 führen das wärmeaufnehmende Medium in den Wärmetauscher, welches durch die Leitungen 29 wieder austritt, während die Leitung 30 das wärmetragende Medium dem Wärmetauscher zuführt, das bei 31 wieder austritt. Die Bewegungsrichtungen entsprechend den Pfeilen 10 bis 15 stimmen mit denjenigen nach Fig. 1 überein.

Die Figuren 6 und 7 zeigen eine konstruktive Ausführungsform des erfindungsgemäßen Wärmetauschers im einzelnen. Die Zu- und Ableitungen für das wärmetragende Medium einerseits und das wärmeaufnehmende Medium andererseits sind mit denselben Bezugszeichen wie in Fig. 5 versehen. Mit 32 ist ein Entlüftungsstutzen bezeichnet.

Wie aus Fig. 6 hervorgeht, sind alle drei Ringkammern 7 bis 9 mit schneckenförmigen Kanalwandungen 24 und 26 und 27 versehen, die zwischen sich schrauben- oder wendelförmige Kanäle 21 bzw. 33 und 34 einschließen. Die Schneckenteile sind, wie aus Fig. 6 hervorgeht, durch Schweißnähte 35 mit den zugehörigen Rohraußenflächen verbunden.

Die Außenkanten 25 der Schneckenteile 23 haben einen geringfügigen Abstand 36 zur Innenfläche des nächstäußeren Rohres, damit die Rohre leicht ineinander eingesetzt werden können. Dieser Abstand oder Spalt 36 hat keinen nennenswerten Einfluß auf den Wirkungsgrad des Wärmetauschers.

Wie aus Fig. 6 weiter hervorgeht, verringern sich die Querschnitte der schrauben- oder wendelförmigen Kanäle 21 in der mittleren Ringkammer 8 für das wärmetragende Medium vom Gaseintritt 30 zum Gasaustritt 31, um die zunehmende Dichte infolge des Wärmeverlustes so auszugleichen, daß die Austrittsgeschwindigkeit konstant bleibt. Die Querschnitte der Strömungskanäle in den beiden das wärmeaufnehmende Medium enthaltenden Ringkammern 7 und 9 können - wie dargestellt - konstant bleiben.

Fig. 8 zeigt in schematischer Darstellung und im Teilschnitt eine zweigängige Ausbildung der wendelförmigen Strömungskanäle 21.

## Patentansprüche

1. Ringspaltwärmetauscher, der aus konzentrisch ineinander angeordneten Rohren besteht, so daß sich zwischen den einzelnen Rohren Ringkammern ergeben, wobei der Wärmetauscher (1) aus vier konzentrisch ineinander angeordneten Rohren (2,3,4,5) besteht, so daß drei Ringkammern (7,8,9) gebildet werden, von denen nur die jeweils von den beiden anderen Ringkammern (7,9) eingeschlossene mittlere Ringkammer (8) von dem wärmeabgebenden Medium, welches gasförmig ist, durchströmt wird und nur in dieser, dem wärmeabgebenden Medium zugeordneten Ringkammer (8) Leitbleche (23) zur Erzwingung einer wendelförmigen Strömung vorgesehen sind, wobei die beiden äußeren Ringkammern (7,9) von dem wärmeaufnehmenden Medium, welches ein flüssiges Medium ist, durchströmt werden, wobei die zugeführte Wärme sowohl auf der inneren Zylinderseite der mittleren Ringkammer (8) als auch auf deren äußerer Seite in die das wärmeaufnehmende Medium enthaltenden Ringkammern (7,9) übertritt, so daß durch die wendelförmige Strömung des wärmeabgebenden Mediums in der mittleren Ringkammer ein gemeinsamer und gleichzeitiger Wärmeübergang in beide, die mittlere Ringkammer (8) einschließenden äußeren Ringkammern (7,9) stattfindet.

2. Ringspaltwärmetauscher nach Anspruch 1, dadurch gekennzeichnet, daß das wärmeabgebende Medium und das wärmeaufnehmende Medium sich im Gegenstrom (16,17,18) bewegen.

3. Ringspaltwärmetauscher nach Anspruch 1 oder 2, dadurch gekennzeichnet, daß die Leitbleche (23) in der mittleren Ringkammer Strömungskanäle (21) bilden, die in einer Ebene rechtwinklig zur Rohrachse (22) sich erstrecken.

4. Ringspaltwärmetauscher nach Anspruch 3, dadurch gekennzeichnet, daß die beiden Bleche (23) aus ringförmigen Blechabschnitten hergestellt sind, welche aufgebogen und entsprechend der Länge des jeweiligen Ganges miteinander und mit der Außenfläche des Rohres (3) verschweißt sind, so daß eine Schnecke gebildet wird.

5. Ringspaltwärmetauscher nach Anspruch 4, dadurch gekennzeichnet, daß die Außenkanten (25) der Schnecke einen geringfügigen Abstand (36) zur Innenfläche des nächstäußeren Rohres (4) haben.

6. Ringspaltwärmetauscher nach einem der Ansprüche 3 bis 5, dadurch gekennzeichnet, daß die Querschnitte der schrauben- oder wendelförmigen Kanäle (21, 33,34) wenigstens innerhalb der mittleren Ringkammer (8) für das wärmeabgebende Medium sich vom Gaseintritt (3) bis zum Gasaustritt (31) verringern.

## Claims

1. Annular gap heat exchanger, which consists of tubes arranged concentrically in one another, so that annular chambers are formed between the individual tubes, the heat exchanger (1) consisting of four tubes (2, 3, 4, 5) arranged concentrically in one another, so that three annular chambers (7, 8, 9) are formed, the heat-emitting medium, which is in the form of a gas, flowing only through the central annular chamber (8) which is in each case enclosed by the other two annular chambers (7, 9), and guide plates (23) which bring about a spiral flow being provided only in this annular chamber (8) associated with the heat-emitting medium, while the heat-absorbing medium, which is a liquid medium, flows through the two outer annular chambers (7, 9) and the heat supplied passes over, both on the inner cylindrical side of the central annular chamber (8) and on the outer side of the latter, into the annular chambers (7, 9) containing the heat-absorbing medium, so that through the spiral flow of the heat-emitting medium in the central annular chamber a common, simultaneous transfer of heat is effected into both the outer annular chambers (7, 9) enclosing the central annular chamber (8).

2. Annular-gap heat exchanger according to Claim 1, characterized in that the heat-emitting medium and the heat-absorbing medium move in countercurrent (16, 17, 18).

3. Annular-gap heat exchanger according to Claim 1 or 2, characterized in that the guide plates (23) in the central annular chamber form flow channels (21) which extend in a plane at right angles to the axis (22) of the tube.

4. Annular-gap heat exchanger according to Claim 3, characterized in that the two plates (23) are made from annular sheet metal portions which are bent up and welded to one another and to the outer surface of the tube (3) in accordance with the length of the respective thread, so that a worm is formed.

5. Annular-gap heat exchanger according to Claim 4, characterized in that the outer edges (25) of the worm are at a slight distance (36) from the inner surface of the tube (4) situated next thereto in the outward direction.

6. Annular-gap heat exchanger according to one of Claims 3 to 5, characterized in that the cross-sections of the helical or spiral channels (21, 33, 34), at least within the central annular chamber (8) for the heat-emitting medium, decrease from the gas inlet (3) to the gas outlet (31).

## Revendications

1. Echangeur de chaleur à espace annulaire, composé de tubes disposés concentriquement les uns dans les autres, de sorte que soient crées des chambres annulaires entre les différents tubes, l'échangeur de chaleur (1) étant composé de quatre tubes (2, 3, 4, 5) disposés concentriquement les uns dans les autres, de sorte que sont constituées trois chambres annulaires (7, 8, 9), dont seule la chambre annulaire (8) médiane, enclose par chacune des deux autres chambres annulaires (7, 9) est parcourue par un écoulement d'évacuation de chaleur, se présentant sous forme gazeuse, et seulement dans cette chambre annulaire (8) parcourue par le fluide d'évacuation de chaleur étant prévues des tôles de guidage (23), pour produire un écoulement hélicoïdal forcé, les deux chambres annulaires (7, 9) extérieures (7, 9) étant parcourues par un écoulement d'un fluide recevant de la chaleur, se présentant sous forme liquide, la chaleur apportée passant tant du côté intérieur du cylindre de la chambre annulaire médiane (8) qu'également sur son côté extérieur, dans les chambres annulaires (7, 9) contenant le fluide recevant de la chaleur, de sorte qu'au moyen de l'écoulement hélicoïdal du fluide d'évacuation de chaleur se produisant dans la chambre annulaire médiane a lieu un transfert de chaleur, conjoint et simultané, dans les deux chambres annulaires extérieures (7, 9) enclosant la chambre annulaire médiane (8).

2. Echangeur de chaleur à espace annulaire selon la revendication 1, caractérisé en ce que le fluide d'évacuation de chaleur et le fluide de réception de chaleur se déplacent à contre-courant (16, 17, 18)..

3. Echangeur de chaleur à espace annulaire selon la revendication 1 ou 2, caractérisé en ce que les tôles de guidage (23) constituent dans la chambre annulaire médiane des canaux d'écoulement (21) s'étendant dans un plan perpendiculairement par rapport à l'axe de tube (22).

4. Echangeur de chaleur à espace annulaire selon la revendication 3, caractérisé en ce que les deux tôles (23) sont fabriquées en sections de tôles annulaires, pliées et soudées, ensemble et à la face extérieure du tube (3), de manière correspondante à la longeur du parcours respectif, de manière à constituer une hélice.

5. Echangeur de chaleur à espace annulaire selon la revendication 4, caractérisé en ce que les arêtes extérieures (25) de l'hélice ont un faible espacement vis-à-vis de la face intérieure du tube (4) extérieurement le suivant.

6. Echangeur de chaleur à espace annulaire selon l'une des revendications 3 à 5, caractérisé en ce que les sections transversales des canaux hélicoïdaux (21, 33, 34) vont en diminuant, au moins à l'intérieur de la chambre annulaire (8) médiane destinée au fluide d'évacuation de chaleur, en allant de l'entrée de gaz (3) à la sortie de gaz (31).
